# EUROPÄISCHE PATENTANMELDUNG

(11) **EP 4 782 382 A1**
(43) Veröffentlichungstag der Anmeldung: **29.07.2026**
(21) Anmeldenummer: 26152201.5
(22) Anmeldetag: 15.01.2026
(51) Int. Cl.: B66B 5/00, B66B 13/22

(54) **VORRICHTUNG UND VERFAHREN ZUR ÜBERWACHUNG EINES AUFZUGSCHACHTES EINES AUFZUGSYSTEMS AUF PERSONENZUTRITT, UND AUFZUGSYSTEM**

(30) Priorität: 22.01.2025 DE 102025102298
(71) Anmelder: Aufzugswerke Schmitt & Sohn GmbH & Co. KG, 90402 Nürnberg (DE)
(72) Erfinder: do Céu Oliveira, R. Álvaro Aurélio, 4470-134 Maia (PT); Colciago, Cristiano Mario, 4450-676 Leça da Palmeira (PT); Schmidt, Frank, 90768 Fürth (DE); Kaldenhoff, Peter, 90491 Nürnberg (DE)
(74) Vertreter: Hehn, Christian Michael

(57) **Zusammenfassung**

Vorgeschlagen wird eine Vorrichtung (100) zur Überwachung eines Aufzugschachtes (12) mit einer Mehrzahl von notentriegelbaren Schachttüren (14) eines Aufzugsystems (10) auf Zutritt durch wenigstens eine Person. Die Vorrichtung (100) weist eine Mehrzahl von elektrischen Tastern (120) auf, die an der Mehrzahl von Schachttüren (12) verteilt anordenbar oder angeordnet sind und dazu eingerichtet sind, bei Betätigung eines Notentriegelungsmechanismus (16) der jeweiligen Schachttür (12) als Öffner betätigt zu werden, wobei jeweilige elektrische Öffnerkontakte der Mehrzahl von Tastern (120) in Reihe geschaltet sind. Zudem weist die Vorrichtung (100) eine Steuerungsschaltung (110) auf, die mit der Mehrzahl von Tastern (120) elektrisch gekoppelt und dazu eingerichtet ist, zu erkennen, ob alle aus der Mehrzahl von Tastern (120) unbetätigt sind oder ob wenigstens einer aus der Mehrzahl von Tastern (120) betätigt ist, und darauf basierend, in Abhängigkeit eines Systemzustands des Aufzugssystems (10), der ausgewählt ist aus einem ersten Systemzustand, der einem Normalbetrieb des Aufzugsystems (10) bei unbetätigten Tastern (120) entspricht, und wenigstens einem zweiten Systemzustand, der bei wenigstens einem betätigten Taster (120) eine "Person im Aufzugschacht" anzeigt, wenigstens ein Steuerungssignal (112) zum Steuern des Aufzugsystems (10) zu erzeugen. Das Steuerungssignal (112) dient dazu, im zweiten Systemzustand das Aufzugsystem (10) oder eine Einrichtung davon anzuweisen, einen Schutzraum für Personen in dem Aufzugschacht zu schaffen Zudem wird ein Verfahren zum Überwachen eines Aufzugschachtes (12) auf Zutritt durch wenigstens eine Person und ein Aufzugsystem (10) vorgeschlagen.

## Beschreibung

### 1. Technisches Gebiet

Die vorliegende Erfindung betrifft allgemein eine Überwachung und/oder Detektion eines Aufzugschachtes eines Aufzugsystems auf Zutritt durch wenigstens eine Person, d.h. Personenzutritt. Insbesondere betrifft die Erfindung eine Vorrichtung zur Überwachung eines Aufzugschachtes auf Zutritt durch wenigstens eine Person. Zudem betrifft die Erfindung ein Aufzugsystem mit einer solchen Vorrichtung. Des Weiteren betrifft die Erfindung ein Verfahren zur Überwachung eines Aufzugschachtes auf Zutritt durch wenigstens eine Person.

### 2. Stand der Technik

Aus der Praxis ist bekannt, dass in einem Aufzugsystem Schachttüren eines Aufzugschachtes auf Zutritt durch Personen überwacht bzw. detektiert werden. Das Aufhalten in einem Aufzugschacht stellt insbesondere in einem Normalbetrieb eines Aufzugsystems ein Sicherheitsrisiko für eine Person dar. Zur Überwachung auf Zutritt durch Personen kann beispielsweise ein elektromechanisches Sicherheitsdispositiv verwendet werden, das in den relevanten Schachttüren zur Erkennung des Entriegelns einer Schachttür angeordnet sein kann. Dieses Sicherheitsdispotiv kann mit einer jeweiligen Notentriegelungseinrichtung der Schachttüren zusammenwirken. Dabei wird davon ausgegangen, dass die Schachttür entriegelt wurde, um den Aufzugsschacht zu betreten, wodurch auch ein Bedarf nach einem Schutzraum in einem Aufzugschachtkopf oder in einer Aufzugschachtgrube entstehen kann.

Es hat sich gezeigt, dass ein solches elektromechanisches Sicherheitsdispotiv konstruktiv aufwendig und dadurch kostenintensiv sein kann. Zudem kann die Baugröße eines solchen Sicherheitsdispotives konstruktive Anpassungen am Aufzugsystem erfordern, bzw. kann ein solches Sicherheitsdispotiv aufgrund seiner Baugröße nicht ohne Weiteres in bestehende Aufzugsysteme integriert werden. Bei einem solchen Sicherheitsdispositiv kann eine Selbsthaltung dessen ausgelösten Zustands durch dessen mechanische Konstruktion gegeben sein. Solange eines der Sicherheitsdispositive einer Mehrzahl von Schachttüren in Selbsthaltung ist, wird davon ausgegangen, dass sich eine Person im Aufzugsschacht aufhält. Für die Person kann deshalb ein Schutzraum im Aufzugschacht benötigt werden. Das Zurücksetzen des ausgelösten Zustands kann per integriertem Elektromagnet und zusätzlich eingebautem Rücksetz-Schlüsseltaster unter Berücksichtigung zusätzlicher Bedingungen (wie z.B. geschlossenen Aufzugstüren), die zum Zurücksetzen erfüllt sein müssen, erfolgen. Eine Überwachung des Rücksetz-Schlüsselschalters auf Festhängen kann über einen Spiegelkontakt in einem Sicherheitskreis des Aufzugsystems erfolgen. Demzufolge stellt ein elektromechanisches Sicherheitsdispositiv ein konstruktiv aufwendiges, und daher teures Bauteil dar. Wegen der Größe der Sicherheitsdispositive können sie nicht in alle am Markt verfügbaren Aufzugsschachttüren eingebaut werden. Der mechanisch gespeicherte ausgelöste Zustand könnte nach Betreten des Schachts manipulativ manuell zurückgesetzt werden. Zum Schutz des Rücksetz-Elektromagneten muss der Rücksetztaster mechanisch so gestaltet sein, dass er selbst bei Dauerbetätigung nur einen kurzen Rücksetzimpuls abgibt. Alternativ müssen nachgeschaltete, zusätzliche Bauteile diese Aufgabe übernehmen. Der Rücksetz-Schlüsseltaster stellt ein aufwendiges und deshalb teures Bauteil dar oder erfordert zusätzliche nachgeschaltete Bauteile. Zudem erfordert dies eine aufwendige elektrische Verschaltung zur gleichzeitigen Erfüllung der funktionalen und der sicherheitstechnischen Anforderungen.

### 3. Aufgabe der Erfindung

Eine Aufgabe der Erfindung ist es daher, unter Einsatz konstruktiv möglichst einfacher Mittel eine zuverlässige Möglichkeit zur Überwachung und/oder Detektion eines Aufzugschachtes auf Zutritt von wenigstens einer Person zu schaffen.

Die Aufgabe wird durch die Gegenstände der unabhängigen Ansprüche gelöst. Vorteilhafte Weiterbildungen der Erfindung sind in den abhängigen Ansprüchen, der Beschreibung und den begleitenden Figuren angegeben.

### 4. Zusammenfassung der Erfindung

Gemäß einem ersten Aspekt wird eine Vorrichtung zur Überwachung und/oder Detektion eines Aufzugschachtes eines Aufzugsystems auf Zutritt durch wenigstens eine Person vorgeschlagen. Der Aufzugschacht weist eine Mehrzahl von notentriegelbaren Schachttüren auf. Die Vorrichtung weist eine Mehrzahl von elektrischen Tastern auf. Die Mehrzahl von Tastern sind an der Mehrzahl von Schachttüren verteilt anordenbar oder angeordnet. Zudem sind die Mehrzahl von Tastern dazu eingerichtet, bei Betätigung eines Notentriegelungsmechanismus der jeweiligen Schachttür als Öffner betätigt zu werden, wobei jeweilige elektrische Öffnerkontakte der Mehrzahl von Tastern in Reihe geschaltet sind. Des Weiteren weist die Vorrichtung eine Steuerungsschaltung auf. Die Steuerungsschaltung ist mit der Mehrzahl von Tastern elektrisch gekoppelt. Zudem ist die Steuerungsschaltung dazu eingerichtet, zu erkennen, ob alle aus der Mehrzahl von Tastern unbetätigt sind oder ob wenigstens einer aus der Mehrzahl von Tastern betätigt ist. Die Steuerungsschaltung ist dazu eingerichtet, basierend auf der Erkennung, in Abhängigkeit eines, z.B. momentanen, Systemzustands des Aufzugssystems, der ausgewählt ist aus einem ersten Systemzustand, der einem Normalbetrieb des Aufzugsystems entspricht, und wenigstens einem zweiten Systemzustand, der eine "Person im Aufzugschacht" anzeigt, wenigstens ein Steuerungssignal zum Steuern des Aufzugsystems zu erzeugen. Das Steuerungssignal dient dazu, im zweiten Systemzustand das Aufzugsystem oder eine Schutzraumeinrichtung anzuweisen, einen Schutzraum für Personen in dem Aufzugschacht zu schaffen oder zumindest vorzuhalten.

Die vorgeschlagene Vorrichtung ermöglicht es, mit konstruktiv einfach ausgeführten, vergleichsweise kostengünstigen Tastern, die als Öffner ausgeführt sind, eine zuverlässige Überwachung eines Aufzugschachtes auf Personenzutritt zu bewerkstelligen. Die Mehrzahl von Tastern sind zudem in einer technisch einfach umsetzbaren Reihenschaltung verschaltet, so dass die gesamte Vorrichtung konstruktiv einfach umsetzbar ist. Die Vorrichtung erlaubt es, herkömmliche, konstruktiv aufwendige elektromechanische Sicherheitsdispotive mit Selbsthaltung an den relevanten Schachttüren durch konstruktiv einfacher ausgeführte Taster zu ersetzen. Die vorgeschlagene Vorrichtung kann sowohl bei einem Neubau eines Aufzugsystems also auch bei einer Modernisierung eines Aufzugssystems vorgesehen bzw. implementiert werden.

Wie hierin verwendet, kann unter einer Schachttür eine Aufzugtür verstanden werden, die sich in einem Stockwerk eines Gebäudes befindet. Dementsprechend kann eine solche Schachttür auch als Stockwerktür bezeichnet werden. Eine solche Schachttür ist im Normalbetrieb des Aufzugsystems stets geschlossen und wird nur dann geöffnet, wenn über die entsprechende Schachttür ein Einstieg oder Ausstieg in oder aus dem Aufzug bzw. Fahrkorb erfolgen soll. Es ist jedoch auch möglich, dass eine solche Schachttür vorwiegend für Wartungstätigkeiten oder Inspektionstätigkeiten vorgesehen ist und somit nicht zwingend zum Einsteigen oder Aussteigen vorgesehen sein muss. Aus Sicherheitsgründen verfügt eine solche Schachttür über einen wahlweise bestätigbaren Notentriegelungsmechanismus, durch dessen Betätigung sich die Schachttür, insbesondere manuell, öffnen lässt. Der Notentriegelungsmechanismus kann beispielsweise mechanisch ausgeführt sein. Dabei können die Mehrzahl von Tastern derart angeordnet sein, dass wenigstens ein Abschnitt, ein Element, oder dergleichen des Notentriegelungsmechanismus bei Betätigung bewegt, verlagert oder dergleichen wird und dadurch den entsprechenden Taster betätigt. Grundsätzlich kann es für beispielsweise Wartungstätigkeiten oder Inspektionstätigkeiten wünschenswert sein, eine solche Schachttür über den Notentriegelungsmechanismus zu öffnen, um Wartungspersonal, Inspektionspersonal, usw. Zugang zu dem Aufzugschacht zu ermöglichen.

Zudem können die Mehrzahl von Tastern derart an der Mehrzahl von Schachttüren verteilt angeordnet sein, dass wenigstens ein Taster an einer entsprechenden Schachttür aus der Mehrzahl von Schachttüren angeordnet ist. Dementsprechend können die Taster beispielsweise in einer 1-zu-1-Zuordnung zu den Schachttüren angeordnet sein. Jeder Taster kann als Öffner ausgeführt sein, bei dem der Stromkreis grundsätzlich geschlossen ist und durch Betätigen des Tasters unterbrochen wird. Die Taster können tastend, d.h. im Gegensatz zu einem Schalter nicht einrastend, ausgeführt sein, so dass der Taster wieder in seine Ausgangsstellung zurückkehrt, wenn er nicht mehr betätigt wird. Dementsprechend wird der Stromkreis wieder geschlossen, sobald der Taster nicht mehr betätigt wird. Ein Betätigungsmechanismus des Notentriegelungsmechanismus kann derart gestaltet sein, dass die Betätigung des Tasters schon vor dem eigentlichen Entriegeln möglich ist und der Taster dann auch beim eigentlichen Entriegeln betätigt bleibt. Die Reihenschaltung der Mehrzahl von Tastern bzw. die Reihenschaltung der Öffnerkontakte der Mehrzahl von Tastern kann auch als Öffner-Kette bezeichnet werden. Die Steuerungsschaltung kann dazu eingerichtet sein, die Öffner-Kette daraufhin zu überwachen und/oder in der Öffner-Kette zu detektieren, ob wenigstens ein Taster aus der Mehrzahl von Tastern betätigt wird. Ein betätigter und/oder geöffneter Taster kann indikativ dafür sein, dass die entsprechende Schachttür aus der Mehrzahl von Schachttüren notentriegelt und/oder geöffnet wurde. Dementsprechend kann ein nicht-betätigter und/oder geschlossener Taster indikativ dafür sein, dass die entsprechende Schachttür aus der Mehrzahl von Schachttüren nicht-notentriegelt und/oder geschlossen ist.

Des Weiteren kann bei dem Systemzustand des Aufzugsystems grundsätzlich zwischen dem "Normalbetrieb" und wenigstens einem Systemzustand und/oder Betrieb mit "Person im Aufzugschacht" unterschieden werden. Im Normalbetrieb dient das Aufzugsystem der Beförderung von z.B. Personen und/oder Lasten, wobei sich die Mehrzahl von Schachttüren für das Einsteigen und Aussteigen öffnen. Bei wenigstens einer "Person im Aufzugschacht" sind Sicherheitsvorkehrungen zu treffen und/oder Sicherheitsaktionen durchzuführen, um eine Gefährdung der wenigstens einen Person im Aufzugschacht möglichst zu vermeiden. Beispielsweise ist in dem Aufzugschacht wenigstens ein Schutzraum für die wenigstens eine Person vorzusehen. Dabei kann es sich auch um einen sogenannten temporären Schutzraum handeln. Unter einem Schutzraum kann ein freier Raum und/oder eine Nische in einem Aufzugschachtkopf des Aufzugsschachtes verstanden werden, den eine sich auf einem Aufzugfahrkorbdach befindliche Person mindestens benötigt, wenn sich der Aufzugsfahrkorb in seiner höchstmöglichen Position befindet. Alternativ oder zusätzlich dazu, kann unter einem Schutzraum ein freier Raum und/oder eine Nische in einer Aufzugschachtgrube des Aufzugsschachtes verstanden werden, den eine sich in der Aufzugschachtgrube befindliche Person mindestens benötigt, wenn sich der Aufzugsfahrkorb in seiner niedrigsten möglichen Position befindet.

Die Steuerungsschaltung kann elektrisch oder elektronisch ausgeführt sein. Sie kann beispielsweise wenigstens eine Schaltung, einen Schaltkreis, oder dergleichen aufweisen. Die Steuerungsschaltung kann z.B. auch als integrierte Schaltung, anwendungsspezifische integrierte Schaltung (ASIC), Field Programmable Gate Arrays (FPGA), Mikroprozessor, Datenprozessor, oder dergleichen ausgeführt sein. Die Steuerschaltung kann beispielsweise dazu eingerichtet sein, eine Unterbrechung der oben erwähnten Öffner-Kette zu erfassen, detektieren oder dergleichen. Dies kann z.B. durch eine elektrische Messung erfolgen.

Das wenigstens eine Steuerungssignal kann ein oder mehrere Signale umfassen. Die mehreren Signale können einem gleichen Zweck oder unterschiedlichen Zwecken dienen. Beispielsweise kann das wenigstens eine Steuerungssignal dazu dienen, d.h. dazu eingerichtet sein, anzuzeigen, dass die Öffner-Kette an wenigstens einer Stelle unterbrochen ist, d.h. wenigstens einer aus der Mehrzahl von Tastern betätigt wurde oder ist. Weiter beispielsweise kann das wenigstens eine Steuerungssignal dazu dienen, d.h. dazu eingerichtet sein, ein Aufzugschachtlicht einzuschalten und/oder auszuschalten. Dabei kann das Aufzugschachtlicht dazu dienen, d.h. dazu eingerichtet sein, den momentanen Systemzustand, d.h. den ersten Systemzustand oder den wenigstens einen zweiten Systemzustand, anzuzeigen. Weiter beispielsweise kann das wenigstens eine Steuerungssignal dazu dienen, d.h. dazu eingerichtet sein, eine Aufzugsteuerung des Aufzugsystems zu steuern. Weiter beispielsweise kann das wenigstens eine Steuerungssignal dazu dienen, d.h. dazu eingerichtet sein, zu steuern, wenigstens einen Schutzraum vorzuhalten oder zu schaffen. Weiter beispielsweise kann das wenigstens eine Steuerungssignal dazu dienen, d.h. dazu eingerichtet sein, eine akustische Bypass-Warneinrichtung einzuschalten und/oder auszuschalten, um ein akustisches Warnsignal auszugeben, z.B. wenn sich eine Person im Aufzugschacht befindet. Darüber hinaus kann das wenigstens eine Steuerungssignal auch anderen oder weiteren Steuerungsaufgaben innerhalb des Aufzugsystems dienen.

Das Aufzugsystem kann zusätzlich zu dem Aufzugschacht mit der Mehrzahl von Schachttüren noch weitere Komponenten aufweisen. Beispielsweise kann das Aufzugsystem einen Aufzugfahrkorb, eine Bremsvorrichtung am Aufzugfahrkorb, ein Aufzugfahrkorbgeländer am Aufzugfahrkorbdach, eine Aufzugsteuerung, eine Inspektionssteuerung, eine akustische Bypass-Warneinrichtung, ein Aufzugschachtlicht, und/oder eine Schachtkopierung aufweisen.

Das Aufzugsystem weist eine Schutzraumeinrichtung auf, die dazu eingerichtet ist, im zweiten Systemzustand, d.h. bei erkannter "Person im Aufzugschacht", einen Schutzraum für Personen im Aufzugschacht zu schaffen oder vorzuhalten. Die Schutzraumeinrichtung kann beispielsweise ein an einem Aufzugfahrkorbdach angeordnetes, zwischen einer Ruheposition und einer Arbeitsposition bewegbares Fahrkorbdachgeländer sein, das in die Arbeitsposition gebracht wird, um einen Schutzraum für Personen auf dem Fahrkorbdach zu schaffen. Alternativ oder zusätzlich kann die Schutzraumeinrichtung eine in der Aufzugschachtgrube angeordnete, zwischen einer eingefahrenen und einer ausgefahrenen Position bewegliche Grubenstütze sein, die im zweiten Systemzustand automatisch in die ausgefahrene Position gebracht wird, um einen Schutzraum für Personen in der Grube zu schaffen.

Beispiele für Schutzraumeinrichtungen, die durch das Steuerungssignal aktiviert werden können, sind insbesondere:
- ein an einem Aufzugfahrkorbdach angeordnetes, zwischen einer Ruheposition und einer Arbeitsposition bewegbares Fahrkorbdachgeländer, das in eine Arbeitsposition gebracht wird, um einen Schutzraum für Personen auf dem Fahrkorbdach zu schaffen;
- eine in der Aufzugschachtgrube angeordnete, zwischen einer eingefahrenen und einer ausgefahrenen Position bewegliche Grubenstütze, die im zweiten Systemzustand automatisch in die ausgefahrene Position gebracht wird, um einen Schutzraum für Personen in der Grube zu schaffen;
- eine bewegliche Plattform oder Barriere im Schachtkopf oder in der Grube, die im zweiten Systemzustand aktiviert wird, um einen Schutzraum zu schaffen;
- eine teleskopierbare oder schwenkbare Schutzwand, die im Bereich des Schachtkopfs oder der Grube ausfährt, um einen Schutzraum abzugrenzen;
- eine automatisch verriegelbare Tür oder Luke, die einen gesicherten Bereich im Schacht abtrennt;
- eine ausfahrbare oder aufblasbare Polsterung, die im Schachtkopf oder in der Grube einen temporären Schutzraum für Personen bildet; und/oder
- eine elektrisch oder pneumatisch betätigte Schutzhaube, die im Bereich des Schachtkopfs oder der Grube einen Schutzraum abdeckt.

Das heißt, dass nicht nur das Betreten des Aufzugschachtes durch eine Person detektiert und der Aufzug gestoppt wird, sondern dass im zweiten Systemzustand eine Schutzraumeinrichtung automatisch aktiviert wird, um einen physischen Schutzraum für Personen im Aufzugschacht zu schaffen. Die Schutzraumeinrichtung wird durch das von der Steuerungsschaltung erzeugtes Steuerungssignal in eine Schutzposition gebracht. Erst wenn die Schutzraumeinrichtung in der Schutzposition ist und dies optional durch einen Sensor bestätigt wird, wird eine Bewegung des Aufzugsystems freigegeben. Dadurch wird ein aktiver, physischer Schutz für Personen im Schacht geschaffen, der über die reine Unterbrechung des Sicherheitskreises hinausgeht. Die Aktivierung der Schutzraumeinrichtung erfolgt automatisch durch das Steuerungssignal im zweiten Systemzustand.

Die Vorrichtung und/oder die Schutzraumeinrichtung kann ferner einen oder mehrere Sensoren aufweisen, die den Zustand der Schutzraumeinrichtung überwachen, z.B. Endlagenschalter, Näherungssensoren oder andere Rückmeldeelemente, die der Steuerungsschaltung signalisieren, ob die Schutzraumeinrichtung ordnungsgemäß in der Schutzposition ist. Die Steuerungsschaltung kann so ausgelegt sein, dass der Aufzug nur dann bewegt werden kann, wenn die Schutzraumeinrichtung in der Schutzposition ist.

Zusätzlich kann eine Anzeigeeinrichtung vorgesehen sein, die den Status des Schutzraums optisch und/oder akustisch signalisiert, beispielsweise durch eine Warnlampe, eine Ampelanzeige oder einen Summer.

Die Schutzraumeinrichtung kann so ausgelegt sein, dass sie nach Verlassen des zweiten Systemzustands automatisch wieder in die Ruheposition zurückkehrt.

Die Steuerungsschaltung ist dazu eingerichtet, im zweiten Systemzustand ein Steuerungssignal zu erzeugen, das die Schutzraumeinrichtung automatisch in die Arbeits- bzw. Schutzposition bringt. Die Aktivierung der Schutzraumeinrichtung kann dabei motorisch, elektromagnetisch oder elektromechanisch erfolgen.

In einer Weiterbildung kann das wenigstens eine Steuerungssignal zumindest dazu eingerichtet sein, entweder den Normalbetrieb oder die "Person im Aufzugschacht" als Systemzustand anzuzeigen. Das wenigstens eine Steuerungssignal kann beispielsweise für eine Aufzugsteuerung oder eine andere Einrichtung des Aufzugssystems vorgesehen sein, um dieses über den momentanen Systemzustand und/oder einen Wechsel des Systemzustands informieren.

Gemäß einer Weiterbildung kann die Steuerungsschaltung dazu eingerichtet sein, mittels des wenigstens einen Steuerungssignals einen jeweiligen Wechsel zwischen dem ersten Systemzustand und dem wenigstens einen zweiten Systemzustand zu steuern. Beispielsweise kann, wenn eine Unterbrechung der Öffner-Kette, d.h. eine Betätigung von wenigstens einem aus der Mehrzahl von Tastern, detektiert wird, die Steuerungsschaltung einen entsprechenden Wechsel steuern.

In einer Weiterbildung kann die Steuerungsschaltung dazu eingerichtet sein, bei Erkennung des Öffnens und/oder Betätigens von wenigstens einem aus der Mehrzahl von Tastern während des ersten Systemzustands, mittels des wenigstens einen Steuerungssignals einen Wechsel von dem ersten Systemzustand in den wenigstens einen zweiten Systemzustand zu steuern und/oder den wenigstens einen zweiten Systemzustand anzuzeigen. In anderen Worten kann, wenn der momentane Systemzustand der Normalbetrieb ist, bei Erkennung des Öffnens und/oder Betätigens von wenigstens einem aus der Mehrzahl von Tastern bestimmt werden, dass die entsprechende Schachttür aus der Mehrzahl von Schachtüren notentriegelt und/oder geöffnet wurde. In diesem Fall kann die Steuerungseinrichtung dazu eingerichtet sein, mittels des wenigstens einen Steuerungssignals, die "Person im Aufzugschacht" anzuzeigen und/oder die Vorrichtung und/oder das Aufzugsystem dazu veranlassen, den zweiten Systemzustand einzunehmen.

Gemäß einer Weiterbildung kann die Steuerungsschaltung dazu eingerichtet sein, bei Erkennung des Öffnens und/oder Betätigens von wenigstens einem aus der Mehrzahl von Tastern während des wenigstens einen zweiten Systemzustands, mittels des wenigstens einen Steuerungssignals ein Vorhalten oder ein Schaffen von wenigstens einem, insbesondere temporären, Schutzraum für Personen in dem Aufzugschacht zu steuern. In anderen Worten kann dann, wenn erkannt und/oder bestimmt wird, dass wenigstens einer aus der Mehrzahl von Tastern betätigt ist, also die entsprechende Schachttür zumindest notentriegelt ist, das Aufzugsystem oder wenigstens eine Einrichtung davon, dazu angewiesen werden, wenigstens einen, insbesondere temporären, Schutzraum für Personen in dem Aufzugschacht vorzuhalten oder zu schaffen. Beispielsweise kann das wenigstens eine Steuerungssignal dazu eingerichtet sein, das Aufzugsystem oder wenigstens eine Einrichtung davon dazu anzuweisen, sich zumindest so weit zu reaktivieren, dass wenigstens ein Schutzraum vorgehalten oder geschaffen werden kann, da in dem wenigstens zweiten Systemzustand, d.h. bei "Person im Aufzugschacht" ein entsprechender Sicherheitsschaltkreis an sich unterbrochen bzw. geöffnet ist.

In einer Weiterbildung kann die Vorrichtung mit einer Aufzugsteuerung des Aufzugsystems koppelbar oder gekoppelt sein. Die Steuerungsschaltung kann dazu eingerichtet sein, mittels des wenigstens einen Steuerungssignals die Aufzugsteuerung für den wenigstens einen zweiten Systemzustand dazu anzuweisen, in dem Aufzugschacht wenigstens einen, insbesondere temporären, Schutzraum für Personen vorzuhalten oder zu schaffen.

Gemäß einer Weiterbildung kann die Steuerungsschaltung dazu eingerichtet sein, zusätzlich zu bestimmen, ob die "Person im Aufzugschacht" auf dem Aufzugfahrkorbdach sein kann oder sich dort befindet. Die Steuerungsschaltung kann dazu eingerichtet sein, zu bestimmen, ob ein an einem Aufzugfahrkorbdach angeordnetes Aufzugfahrkorbdachgeländer in seiner Arbeitsposition ist, in der es seine Schutzfunktion als Geländer hat. Das Aufzugfahrkorbdachgeländer kann z.B. klappbar, z.B. aufklappbar und einklappbar, teleskopbierbar, usw. sein. Beispielsweise werden Aufzugkorbbewegungen mit einer Inspektionssteuerung nur zugelassen, wenn sich das Aufzugfahrkorbdachgeländer in seiner Arbeitsposition befindet. Dagegen werden im Normalbetrieb beispielsweise keine Aufzugkorbfahrten in obere oder oberste Haltestellen zugelassen, wenn sich das Aufzugfahrkorbdachgeländer in seiner Arbeitsposition befindet, so dass dieses im Normalbetrieb in eine Ruheposition gebracht werden soll. In dem wenigstens einen zweiten Systemzustand, d.h. bei einer "Person im Aufzugschacht", kann die Steuerungsschaltung ferner dazu eingerichtet sein, mittels des wenigstens einen Steuerungssignals das Aufzugsystem, z.B. die Aufzugsteuerung, dazu anweisen, das Aufzugfahrkorbdachgeländer in seine Arbeitsposition zu bringen.

In einer Weiterbildung kann die Steuerungsschaltung dazu eingerichtet sein, eine Anzahl von Eingangssignalen von dem Aufzugsystem zu empfangen. Die Anzahl von Eingangssignalen kann indikativ sein für die folgenden Bedingungen: ob alle Schachttüren geschlossen und verriegelt sind, ob nicht ein oder mehrere Notbremsschalter des Aufzugsystems aktiv sind, ob nicht wenigstens eine Inspektionssteuerung des Aufzugsystems aktiv ist, ob nicht ein Bypass-Schalter des Aufzugssystems aktiv ist, und ob nicht ein Aufzug des Aufzugsystems momentan fährt. Die Steuerungsschaltung kann dazu eingerichtet sein, in dem wenigstens einen zweiten Systemzustand, wenn die vorstehenden Bedingungen erfüllt sind, mittels des wenigstens einen Steuerungssignals eine akustische Bypass-Warneinrichtung, die im Aufzugschacht anordenbar oder angeordnet ist, dazu anzuweisen, ein erstes akustisches Warnsignal auszugeben.

Gemäß einer Weiterbildung kann die Steuerungsschaltung dazu eingerichtet sein, bei Erkennung eines Wiederschließens des wenigstens einen aus der Mehrzahl von Tastern oder bei Wegfall von wenigstens einer der vorstehenden Bedingungen während einer vordefinierten Zeitdauer, mittels des wenigstens einen Steuerungssignals die akustische Bypass-Warneinrichtung dazu anzuweisen, das erste akustische Warnsignal wieder abzustellen. Die Vorrichtung und/oder das Aufzugsystem behält dabei den wenigstens einen zweiten Systemzustand bei.

In einer Weiterbildung kann die Steuerungsschaltung dazu eingerichtet sein, bei Erkennung, dass der wenigstens eine aus der Mehrzahl von Tastern bis zum Ablauf einer vordefinierten Zeitdauer weiterhin geöffnet ist, mittels des wenigstens einen Steuerungssignals die akustische Bypass-Warneinrichtung dazu anzuweisen, ein zweites akustisches Warnsignal auszugeben, das sich von dem ersten akustischen Warnsignal unterscheidet. Die Vorrichtung und/oder das Aufzugsystem hält den wenigstens einen zweiten Systemzustand bei.

Gemäß einer Weiterbildung kann die Steuerungsschaltung dazu eingerichtet sein, bei Erkennung eines Wiederschließens des wenigstens einen aus der Mehrzahl von Tastern unter gleichzeitiger Erfüllung der vorstehenden Bedingungen nach Ablauf einer vordefinierten Zeitdauer, mittels des wenigstens einen Steuerungssignals die akustische Bypass-Warneinrichtung dazu anzuweisen, das erste akustische Warnsignal wieder abzustellen. Die Vorrichtung und/oder das Aufzugsystem wechselt von dem zweiten Systemzustand in den ersten Systemzustand.

In einer Weiterbildung kann die Steuerungsschaltung in Bezug auf die elektrische Kopplung mit der Mehrzahl von elektrischen Tastern zweikanalig ausgeführt sein. Ein erster Kanal dazu eingerichtet sein, einen Zutritt durch die wenigstens eine Person zu einer Aufzugschachtgrube zu erkennen. Ein zweiter Kanal kann dazu eingerichtet sein, einen Zutritt durch wenigstens eine Person zu einem Aufzugschachtkopf zu erkennen. In anderen Worten kann die Steuerungsschaltung zweikanalig ausgelegt werden, um so getrennt voneinander den Zutritt zu einer nicht ausreichen tiefen Aufzugschachtgrube und zu einem nicht ausreichend hohen Aufzugschachtkopf erkennen zu können. In diesem Fall kann das System zur Gewährleistung der temporären Schutzraume unabhängig voneinander temporären Schutzraum entweder nur im in der Aufzugschachtgrube oder nur im Aufzugschachtkopf gewährleisten. Die Vorrichtung und/oder das Aufzugsystem kennen dann die Zustände "Normalbetrieb", d.h. den ersten Systemzustand, sowie, als den wenigstens einen zweiten Systemzustand, "Person in der Aufzugschachtgrube", "Person im Aufzugschachtkopf", "Personen in der Aufzugschachtgrube und im Aufzugschachtkopf". Hierbei können die Mehrzahl von Tastern in zwei Öffnerketten verschaltet sein: In der einen sind die Taster in allen Schachttüren in Reihe geschaltet, die Zugang zur Aufzugschachtgrube ermöglichen, und in der anderen sind die Taster in allen Schachttüren in Reihe geschaltet, die Zugang zum Aufzugschachtkopf ermöglichen. Das Zurücksetzen der Zustände "Person in der Aufzugschachtgrube" und "Person im Aufzugschachtkopf" kann dann unabhängig voneinander erfolgen. Solange eine der zweiten Systemzustände "Person in ..." aktiv ist, kann das Schachtlicht eingeschaltet sein und bleiben, nur im "Normalbetrieb" kann es ausgeschaltet sein. Zusätzlich besteht die Möglichkeit, dass die Steuerungsschaltung auch dann die Zustände "Person in der Aufzugschachtgrube" und "Person im Aufzugschachtkopf" auch dann aktiviert, wenn es von einer Aufzugsteuerung die Information "Inspektionssteuerung ist aktiviert" empfängt.

Gemäß einer Weiterbildung kann die Mehrzahl von Tastern in einer ersten Öffnerkette und in einer zweiten Öffnerkette in Reihe geschaltet sein. In der ersten Öffnerkette können diejenigen Taster in Reihe geschaltet sein, deren zugeordnete Schachttür einen Zugang zu einer Aufzugschachtgrube des Aufzugschachtes ermöglicht. In der zweiten Öffnerkette können diejenigen Taster in Reihe geschaltet sein, deren zugeordnete Schachttür einen Zugang zu einem Aufzugschachtkopf des Aufzugschachtes ermöglicht. Der wenigstens eine zweite Systemzustand ferner kann unterteilt ist in "Person in der Aufzugschachtgrube", "Person im Aufzugschachtkopf" und/oder "Person in der Aufzugschachtgrube und im Aufzugschachtkopf".

In einer Weiterbildung kann die Steuerungsschaltung dazu eingerichtet sein, mittels des wenigstens einen Steuerungssignals wenigstens ein in dem Aufzugschacht angeordnetes Aufzugschachtlicht in Abhängigkeit des Systemzustands wahlweise einzuschalten und auszuschalten. Das eingeschaltete wenigstens eine Aufzugschachtlicht kann dem wenigstens einen zweiten Systemzustand zugeordnet sein, um diesen optisch wahrnehmbar anzuzeigen. Es versteht sich, dass auch ein anderes Licht oder eine andere Leuchteinrichtung des Aufzugsystems wahlweise eingeschaltet und ausgeschaltet werden kann, wie beispielsweise ein Aufzugfahrkorblicht, eine Warnlampe, eine Anzeigevorrichtung, oder dergleichen. In anderen Worten kann die Vorrichtung dazu eingerichtet sein, das Aufzugschachtlicht wahlweise zu aktivieren und deaktivieren, um dadurch seinen Systemzustand nach außen zu signalisieren. Beispielsweise kann dem wenigstens einen zweiten Systemzustand "Person im Aufzugschacht" zugeordnet sein: Aufzugsschachtlicht ist aktiviert. Weiter beispielsweise kann dem ersten Systemzustand "Normalbetrieb" zugeordnet sein: Aufzugschachtlicht ist deaktiviert. Damit kann auf separate Schachtlichtschalter verzichtet werden, da sich das Aufzugschachtlicht automatisch beim Betreten des Aufzugschachtes einschaltet, und sich nach Verlassen des Aufzugschachtes und Zurücksetzen der Vorrichtung wieder ausschaltet.

Gemäß einer Weiterbildung kann die Vorrichtung eine Notstromversorgung aufweisen. Die Notstromversorgung kann dazu eingerichtet sein, die Vorrichtung mit Betriebsspannung zu versorgen. Die Vorrichtung kann nach Anlegen oder Wiederanlegen der Betriebsspannung standardmäßig einen Wechsel in den wenigstens einen zweiten Systemzustand steuern. Beispielsweise kann für ein sicheres Erkennen des Aufzugschachtzutritts durch eine Person auch bei einem Stromausfall oder Abschalten der normalen Betriebsspannung die Vorrichtung bei Bedarf aus der Notstromversorgung mit Betriebsspannung versorgt werden. Ein Standardzustand der Vorrichtung nach einem Power-Up-Reset ist der wenigstens eine zweite Systemzustand "Person im Aufzugschacht".

Gemäß einem zweiten Aspekt wird ein Aufzugsystem vorgeschlagen. Das Aufzugsystem weist einen Aufzugschacht mit einer Mehrzahl von notentriegelbaren Schachttüren auf. Zudem weist das Aufzugsystem eine Vorrichtung gemäß dem ersten Aspekt auf.

Das Aufzugsystem kann zusätzlich zu dem Aufzugschacht mit der Mehrzahl von Schachttüren noch weitere Komponenten aufweisen. Beispielsweise kann das Aufzugsystem einen Aufzugfahrkorb, eine Bremsvorrichtung am Aufzugfahrkorb, ein Aufzugfahrkorbgeländer am Aufzugfahrkorbdach, eine Aufzugsteuerung, eine Inspektionssteuerung, eine akustische Bypass-Warneinrichtung, ein Aufzugschachtlicht, und/oder eine Schachtkopierung aufweisen.

Ein dritter Aspekt schlägt ein Verfahren zum Überwachen eines Aufzugschachtes eines Aufzugsystems, der eine Mehrzahl von notentriegelbaren Schachttüren aufweist, auf Zutritt durch wenigstens eine Person vor. Das Verfahren umfasst ein Detektieren, mittels einer Steuerungsschaltung, von einer Mehrzahl von elektrischen Tastern, die an der Mehrzahl von Schachttüren verteilt anordenbar oder angeordnet sind und dazu eingerichtet sind, bei Betätigung eines Notentriegelungsmechanismus der jeweiligen Schachttür als Öffner betätigt zu werden, wobei jeweilige elektrische Öffnerkontakte der Mehrzahl von Tastern in Reihe geschaltet sind, auf eine Betätigung von wenigstens einem aus der Mehrzahl von Tastern. Zudem umfasst das Verfahren ein Erzeugen, mittels der Steuerungsschaltung, basierend auf der Erkennung, ob wenigstens einer aus der Mehrzahl von Tastern betätigt wird, in Abhängigkeit eines momentanen Systemzustands des Aufzugssystems, der ausgewählt ist aus einem ersten Systemzustand, der einem Normalbetrieb des Aufzugsystems entspricht, und wenigstens einem zweiten Systemzustand, der eine "Person im Aufzugschacht" anzeigt, von wenigstens einem Steuerungssignal zum Steuern des Aufzugsystems. Das Steuerungssignal dient dazu, im zweiten Systemzustand das Aufzugsystem oder eine Einrichtung, z.B. Schutzraumeinrichtung, davon anzuweisen, einen Schutzraum für Personen in dem Aufzugschacht zu schaffen.

Das vorgeschlagene Verfahren eignet sich beispielsweise zum Betrieb der Vorrichtung gemäß dem ersten Aspekt und/oder zum Betrieb des Aufzugsystems gemäß dem zweiten Aspekt.

Die oben beschriebenen Aspekte, Ausgestaltungen, Varianten und Beispiele können selbstverständlich kombiniert werden, ohne dass dies explizit beschrieben ist. Jede der beschriebenen Weiterbildungen und jedes Beispiel sind somit optional zu jedem der Aspekte, Ausgestaltungen, Varianten und Beispielen oder bereits Kombinationen davon zu sehen. Die vorliegende Offenbarung ist somit nicht auf die einzelnen Ausgestaltungen und Ausgestaltungsvarianten in der beschriebenen Reihenfolge oder einer bestimmten Kombination der Aspekte und Ausgestaltungsvarianten beschränkt.

### 5. Kurze Beschreibung der Zeichnungen

Im Folgenden werden anhand von den begleitenden Figuren Ausführungsbeispiele der Erfindung beschrieben. Diese Figuren zeigen:
- Fig. 1: zeigt ein Aufzugsystem mit einer Vorrichtung zur Überwachung eines Aufzugschachtes mit einer Mehrzahl von notentriegelbaren Schachttüren eines Aufzugsystems auf Zutritt durch wenigstens eine Person, gemäß einer Ausführungsform.
- Fig. 2: zeigt ein Aufzugsystem mit einer Vorrichtung zur Überwachung eines Aufzugschachtes mit einer Mehrzahl von notentriegelbaren Schachttüren eines Aufzugsystems auf Zutritt durch wenigstens eine Person, gemäß einer Ausführungsform.

Die Figuren sind lediglich schematische Darstellungen und dienen nur der Erläuterung der Erfindung. Gleiche oder gleichwirkende Elemente sind durchgängig mit den gleichen Bezugszeichen versehen.

### 6. Detaillierte Beschreibung

Ausführungsbeispiele der vorliegenden Erfindung sind nachfolgend nur beispielhaft beschrieben. Diese Beispiele stellen die besten Wege dar, die Erfindung in der Praxis umzusetzen, welche der Anmelderin derzeit bekannt sind, obwohl dies natürlich nicht die einzigen Wege sind, auf welchen dies erreicht werden könnte. Die Beschreibung legt die Funktionen des Beispiels und die Abfolge der Schritte für das Gestalten und den Betrieb des Beispiels dar.

Fig. 1 zeigt ein exemplarischen Aufzugsystem 10. Das Aufzugsystem 10 weist einen Aufzugschacht 12 auf, der sich über eine Mehrzahl von Stockwerken eines Gebäudes erstreckt. Der Aufzugschacht 12 weist eine Mehrzahl von notentriegelbaren Schachttüren 14 auf. Diese können jeweils einem Stockwerk zugeordnet sein, wobei nicht jedes Stockwerk eine Schachttür aufweisen muss und auch andere Zuordnen denkbar sind. Zumindest einige oder alle aus der Mehrzahl von Schachttüren 14 weisen einen Notentriegelungsmechanismus 16 auf, mittels dessen Betätigung sich die jeweilige Schachttür 14 öffnen lässt. Aus Sicherheitsgründen soll der Aufzugschacht 12 auf Zutritt durch wenigstens eine Person überwacht und/oder detektiert werden. Es kann davon ausgegangen werden, dass der Zutritt durch die wenigstens eine Person zumindest überwiegend durch eine aus der Mehrzahl von Schachttüren 14 erfolgen kann, insbesondere dann, wenn diese notentriegelt wird.

Zum Zwecke der Überwachung des Aufzugschachtes 12 auf Zutritt durch eine Person weist das Aufzugsystem 10 eine Vorrichtung 100 auf. Die Vorrichtung 100 ist dazu eingerichtet, den Aufzugschacht 12 auf Zutritt durch wenigstens eine Person zu überwachen bzw. dies zu detektieren.

Die Vorrichtung 100 weist eine Steuerungsschaltung 110 und eine Mehrzahl von elektrischen Tastern 120 auf. Die Steuerungsschaltung 110 ist mit der Mehrzahl von elektrischen Tastern 120 gekoppelt, insbesondere elektrisch gekoppelt.

Die Mehrzahl von Tastern 120 sind an der Mehrzahl von Schachttüren 12 verteilt anordenbar oder angeordnet. Zudem sind die Mehrzahl von Tastern 120 dazu eingerichtet, bei Betätigung des Notentriegelungsmechanismus 16 der jeweiligen Schachttür 12 betätigt zu werden. Beispielsweise können die Mehrzahl von Tastern 120 als Öffner ausgeführt sein, wobei der entsprechende Stromkreis grundsätzlich geschlossen ist und bei Betätigung des jeweiligen Tasters geöffnet wird. Jeweilige elektrische Öffnerkontakte der Mehrzahl von Tastern 120 sind in Reihe geschaltet. Die Vorrichtung weist eine Stromversorgungsquelle 130 auf, die eine Betriebsspannung V_{DC} zur Verfügung stellt, mit beispielsweise 24 V, 12 V, oder einer anderen geeigneten Betriebsspannung.

Die Steuerungsschaltung 110 ist mit der Mehrzahl von Tastern 120 elektrisch gekoppelt. Die Steuerungsschaltung 110 ist dazu eingerichtet, eine jeweilige Betätigung von wenigstens einem aus der Mehrzahl von Tastern 120 zu erkennen. Zudem ist die Steuerungsschaltung 110 dazu eingerichtet, basierend auf der Erkennung der Betätigung von wenigstens einem aus der Mehrzahl von Tastern 120 wenigstens ein Steuerungssignal 112 zum Steuern des Aufzugsystems 10 zu erzeugen. Dementsprechend ist das wenigstens eine Steuerungssignal 112 in Fig. 1 als Ausgangssignal der Steuerungsschaltung 110 illustriert. Die Steuerungsschaltung 110 ist dazu eingerichtet, das wenigstens eine Steuerungssignal 112 in Abhängigkeit eines momentanen Systemzustands des Aufzugssystems 10 zu erzeugen. Der Systemzustand ist ausgewählt aus einem ersten Systemzustand, der einem Normalbetrieb des Aufzugsystems 10 entspricht, und wenigstens einem zweiten Systemzustand, der eine "Person im Aufzugschacht" anzeigt.

Die Reihenschaltung der Mehrzahl von Tastern 120 bzw. die Reihenschaltung der Öffnerkontakte der Mehrzahl von Tastern 120 kann auch als Öffner-Kette bezeichnet werden. Die Steuerungsschaltung 110 kann dazu eingerichtet sein, die Öffner-Kette daraufhin zu überwachen und/oder in der Öffner-Kette zu detektieren, ob wenigstens ein Taster aus der Mehrzahl von Tastern 120 betätigt wird. Ein betätigter und/oder geöffneter Taster kann indikativ dafür sein, dass die entsprechende Schachttür aus der Mehrzahl von Schachttüren 14 notentriegelt und/oder geöffnet wurde. Dementsprechend kann ein nicht-betätigter und/oder geschlossener Taster indikativ dafür sein, dass die entsprechende Schachttür aus der Mehrzahl von Schachttüren 140 nicht-notentriegelt und/oder geschlossen ist.

Die Steuerungsschaltung 110 kann elektrisch oder elektronisch ausgeführt sein. Sie kann beispielsweise wenigstens eine Schaltung, einen Schaltkreis, oder dergleichen aufweisen. Die Steuerungsschaltung kann z.B. auch als integrierte Schaltung, anwendungsspezifische integrierte Schaltung (ASIC), Field Programmable Gate Arrays (FPGA), Mikroprozessor, Datenprozessor, oder dergleichen ausgeführt sein. Die Steuerschaltung kann beispielsweise dazu eingerichtet sein, eine Unterbrechung der oben erwähnten Öffner-Kette zu erfassen, detektieren oder dergleichen. Dies kann z.B. durch eine elektrische Messung erfolgen.

In zumindest einigen Ausführungsbeispielen kann das wenigstens eine Steuerungssignal 112 dazu eingerichtet sein, entweder den Normalbetrieb oder die "Person im Aufzugschacht" als Systemzustand anzuzeigen. Alternativ oder zusätzlich dazu, kann die Steuerungsschaltung 110 dazu eingerichtet sein, mittels des wenigstens einen Steuerungssignals 112 einen jeweiligen Wechsel zwischen dem ersten Systemzustand und dem wenigstens einen zweiten Systemzustand zu steuern. Beispielsweise kann Die Reaktion der Vorrichtung 100 auf eine Unterbrechung der Öffner-Kette abhängig sein vom Systemzustand, in dem sich das System gerade befindet. Es kennt die beiden Zustände "Normalbetrieb" und "Person im Schacht" und meldet den jeweiligen Zustand an das Aufzugsystem 10. Dieses kann diese Information beispielsweise zur Gewährleistung von, insbesondere temporären, Schutzräumen und/oder für ein die Aufzugsteuerung verwenden. In zumindest einigen Ausführungsbeispielen kann die Steuerungsschaltung 110 dazu eingerichtet sein, bei Erkennung des Öffnens von wenigstens einem aus der Mehrzahl von Tastern 120 während des ersten Systemzustands, mittels des wenigstens einen Steuerungssignals 112 einen Wechsel von dem ersten Systemzustand in den wenigstens einen zweiten Systemzustand zu steuern und/oder den wenigstens einen zweiten Systemzustand anzuzeigen. In zumindest einigen Ausführungsbeispielen kann die Steuerungsschaltung 110 dazu eingerichtet sein, bei Erkennung des Öffnens von wenigstens einem aus der Mehrzahl von Tastern 120 während des wenigstens einen zweiten Systemzustands, mittels des wenigstens einen Steuerungssignals 112 ein Vorhalten oder ein Schaffen von wenigstens einem, insbesondere temporären, Schutzraum für Personen in dem Aufzugschacht zu steuern. Hierzu kann beispielsweise die Aufzugsteuerung dazu angewiesen werden, den wenigstens einen Schutzraum vorzuhalten oder zu schaffen.

Fig. 2 zeigt das Aufzugsystem 10 mit der Vorrichtung 100 zur Überwachung eines Aufzugschachtes 12 mit einer Mehrzahl von notentriegelbaren Schachttüren 14 auf Zutritt durch wenigstens eine Person.

Im Aufzugsschacht 12 ist eine Schutzraumeinrichtung 18 als Teil des Aufzugsystems 10 vorgesehen. Die Schutzraumeinrichtung 18 ist allgemein als Komponente des Aufzugsystems 10 ausgeführt, die im zweiten Systemzustand, d.h. bei erkannter "Person im Aufzugschacht", durch das von der Vorrichtung 100 erzeugte Steuerungssignal 112 aktiviert werden kann, um einen physischen Schutzraum für Personen im Aufzugschacht zu schaffen oder vorzuhalten. Die Schutzraumeinrichtung 18 kann dabei unterschiedlich ausgestaltet sein, wie nachfolgend beispielhaft beschrieben.

Die Schutzraumeinrichtung 18 kann beispielsweise ein klappbares oder teleskopierbares Fahrkorbdachgeländer, eine ausfahrbare Grubenstütze, eine bewegliche Plattform, eine schwenkbare oder teleskopierbare Schutzwand, eine automatisch verriegelbare Tür oder Luke, eine aufblasbare Polsterung oder eine elektrisch oder pneumatisch betätigte Schutzhaube sein. Die Aktivierung der Schutzraumeinrichtung 18 erfolgt durch das von der Vorrichtung 100 erzeugte Steuerungssignal 112 im zweiten Systemzustand.

Das heißt, dass die in Fig. 2 allgemein dargestellte Schutzraumeinrichtung 18 beispielsweise als eine oder mehrere der folgenden Ausführungsformen realisiert sein kann:
- ein an einem Aufzugfahrkorbdach angeordnetes, zwischen einer Ruheposition und einer Arbeitsposition bewegbares Fahrkorbdachgeländer,
- eine in der Aufzugschachtgrube angeordnete, zwischen einer eingefahrenen und einer ausgefahrenen Position bewegliche Grubenstütze,
- eine bewegliche Plattform oder Barriere im Schachtkopf oder in der Grube,
- eine teleskopierbare oder schwenkbare Schutzwand,
- eine automatisch verriegelbare Tür oder Luke,
- eine ausfahrbare oder aufblasbare Polsterung,
- eine elektrisch oder pneumatisch betätigte Schutzhaube.

Fig. 2 zeigt weitere exemplarische, optionale Ausgestaltungen des Aufzugsystems 10 und/oder der Vorrichtung 100.

Gemäß Fig. 2 kann das Aufzugsystem 10 eine oder mehrere weitere Komponenten aufweisen. Beispielsweise kann das Aufzugsystem 10 einen Aufzugfahrkorb, eine Bremsvorrichtung am Aufzugfahrkorb, ein Aufzugfahrkorbgeländer am Aufzugfahrkorbdach, eine Aufzugsteuerung, eine Inspektionssteuerung, eine akustische Bypass-Warneinrichtung, ein Aufzugschachtlicht, und/oder eine Schachtkopierung aufweisen.

Die Vorrichtung 100 kann mit einer oder mehreren dieser weiteren Komponenten des Aufzugsystems 10 direkt oder indirekt gekoppelt sein. Die Vorrichtung 100 kann dazu eingerichtet sein, mit einer oder mehreren von diesen Komponenten Daten auszutauschen, entweder unidirektional oder bidirektional.

Beispielsweise ist die Vorrichtung 100 dazu eingerichtet, im zweiten Systemzustand das Steuerungssignal 112 zu erzeugen, das die Schutzraumeinrichtung 18 aktiviert. Die Schutzraumeinrichtung 18 kann dabei einen eigenen Antrieb aufweisen, der durch das Steuerungssignal aktiviert wird.

Die Bewegung der Schutzraumeinrichtung 18 von einer Ruheposition in eine Schutzposition erfolgt ggf. auch automatisch nach Erzeugung des Steuerungssignals 112. Die in Fig. 2 dargestellte Schutzraumeinrichtung 18 kann so ausgelegt sein, dass sie nach Verlassen des zweiten Systemzustands automatisch wieder in die Ruheposition zurückkehrt, beispielsweise durch Rückführung des Antriebs in die Ausgangsstellung oder durch eine Federkraft. Die Schutzraumeinrichtung 18 kann mit mindestens einem Sensor ausgestattet sein, der den Zustand der Schutzraumeinrichtung überwacht und eine Rückmeldung an die Steuerungsschaltung 110 gibt, so dass der Aufzug nur dann bewegt werden kann, wenn die Schutzraumeinrichtung 18 in der Schutzposition ist.

In zumindest einigen Ausführungsbeispielen kann die Steuerungsschaltung 110 dazu eingerichtet sein, eine Anzahl von Eingangssignalen von dem Aufzugsystem 10 zu empfangen. Die Anzahl von Eingangssignalen kann die indikativ sein für eine oder mehrere der folgenden Bedingungen:
ob alle Schachttüren geschlossen und verriegelt sind,
ob nicht ein oder mehrere Notbremsschalter des Aufzugsystems aktiv sind,
ob nicht wenigstens eine Inspektionssteuerung des Aufzugsystems aktiv ist,
ob nicht ein Bypass-Schalter des Aufzugssystems aktiv ist, und
ob nicht ein Aufzug des Aufzugsystems momentan fährt.

Dabei kann die Steuerungsschaltung 110 ferner dazu eingerichtet sein, in dem wenigstens einen zweiten Systemzustand, wenn die vorstehenden Bedingungen erfüllt sind, mittels des wenigstens einen Steuerungssignals 112 die akustische Bypass-Warneinrichtung, die beispielsweise im Aufzugschacht, im Aufzugfahrkorb, usw. anordenbar oder angeordnet ist, dazu anzuweisen, ein erstes akustisches Warnsignal auszugeben. In zumindest einigen Ausführungsbeispielen kann die Steuerungsschaltung 110 dazu eingerichtet sein, bei Erkennung eines Wiederschließens des wenigstens einen aus der Mehrzahl von Tastern 120 oder bei Wegfall von wenigstens einer der vorstehenden Bedingungen während einer vordefinierten Zeitdauer, z.B. im Sekundenbereich oder Minutenbereich, z.B. 10 s, mittels des wenigstens einen Steuerungssignals die akustische Bypass-Warneinrichtung dazu anzuweisen, das erste akustische Warnsignal wieder abzustellen, und den wenigstens einen zweiten Systemzustand beizubehalten. Zudem kann in zumindest einigen Ausführungsbeispielen die Steuerungsschaltung 110 dazu eingerichtet sein, bei Erkennung, dass der wenigstens eine aus der Mehrzahl von Tastern bis zum Ablauf der vordefinierten Zeitdauer weiterhin geöffnet ist, mittels des wenigstens einen Steuerungssignals 112 die akustische Bypass-Warneinrichtung dazu anzuweisen, ein zweites akustisches Warnsignal auszugeben, das sich von dem ersten akustischen Warnsignal unterscheidet, und den wenigstens einen zweiten Systemzustand beizubehalten. In zumindest einigen Ausführungsbeispielen kann die Steuerungsschaltung 110 dazu eingerichtet sein, bei Erkennung eines Wiederschließens des wenigstens einen aus der Mehrzahl von Tastern unter gleichzeitiger Erfüllung der vorstehenden Bedingungen nach Ablauf der vordefinierten Zeitdauer, mittels des wenigstens einen Steuerungssignals 112 die akustische Bypass-Warneinrichtung dazu anzuweisen, das erste akustische Warnsignal wieder abzustellen, und in den ersten Systemzustand zu wechseln.

In zumindest einigen Ausführungsbeispielen kann die Steuerungsschaltung 110 dazu eingerichtet sein, mittels des wenigstens einen Steuerungssignals 112 wenigstens ein in dem Aufzugschacht angeordnetes Aufzugschachtlicht in Abhängigkeit des Systemzustands wahlweise einzuschalten und auszuschalten. Das eingeschaltete wenigstens eine Aufzugschachtlicht kann dem wenigstens einen zweiten Systemzustand zugeordnet sein, um diesen optisch wahrnehmbar anzuzeigen.

In zumindest einigen Ausführungsbeispielen kann die Steuerungsschaltung 110 in Bezug auf die elektrische Kopplung mit der Mehrzahl von elektrischen Tastern 120 zweikanalig ausgeführt sein, und ein erster Kanal dazu eingerichtet ist, einen Zutritt durch die wenigstens eine Person zu einer Aufzugschachtgrube zu erkennen, und ein zweiter Kanal dazu eingerichtet ist, einen Zutritt durch wenigstens eine Person zu einem Aufzugschachtkopf zu erkennen.

In zumindest einigen Ausführungsbeispielen kann die Vorrichtung 100 eine Notstromversorgung aufweisen. Die Notstromversorgung kann dazu eingerichtet sein, die Vorrichtung mit Betriebsspannung zu versorgen. Die Vorrichtung 100 kann nach Anlegen oder Wiederanlegen der Betriebsspannung standardmäßig einen Wechsel in den wenigstens einen zweiten Systemzustand steuern. Die Notstromversorgung kann beispielsweise einen Energiespeicher, z.B. eine Batterie, aufweisen.

In zumindest einigen Ausführungsbeispielen kann die Steuerungsschaltung 110 dazu eingerichtet sein, zusätzlich zu bestimmen, ob die "Person im Aufzugschacht" auf dem Aufzugfahrkorbdach sein kann oder sich dort befindet. Die Steuerungsschaltung 110 kann dazu eingerichtet sein, zu bestimmen, ob ein an einem Aufzugfahrkorbdach angeordnetes Aufzugfahrkorbdachgeländer in seiner Arbeitsposition ist, in der es seine Schutzfunktion als Geländer hat. Das Aufzugfahrkorbdachgeländer kann z.B. klappbar, z.B. aufklappbar und einklappbar, teleskopbierbar, usw. sein. Beispielsweise werden Aufzugkorbbewegungen mit einer Inspektionssteuerung nur zugelassen, wenn sich das Aufzugfahrkorbdachgeländer in seiner Arbeitsposition befindet. Dagegen werden im Normalbetrieb beispielsweise keine Aufzugkorbfahrten in obere oder oberste Haltestellen zugelassen, wenn sich das Aufzugfahrkorbdachgeländer in seiner Arbeitsposition befindet, so dass dieses im Normalbetrieb in eine Ruheposition gebracht werden soll. In dem wenigstens einen zweiten Systemzustand, d.h. bei einer "Person im Aufzugschacht", kann die Steuerungsschaltung ferner dazu eingerichtet sein, mittels des wenigstens einen Steuerungssignals das Aufzugsystem, z.B. die Aufzugsteuerung, dazu anweisen, das Aufzugfahrkorbdachgeländer in seine Arbeitsposition zu bringen.

Unter Bezugnahme auf Fig. 1 und Fig. 2 soll nun ein möglicher Betrieb des Aufzugsystems 10 und/oder der Vorrichtung 100 erläutert werden. Dies kann auch als ein Verfahren zum Überwachen eines auf Zutritt durch wenigstens eine Person verstanden und/oder bezeichnet werden.

Das Verfahren umfasst ein Detektieren, mittels der Steuerungsschaltung 110, von der Mehrzahl von elektrischen Tastern 120 auf eine Betätigung von wenigstens einem aus der Mehrzahl von Tastern 120. Da der jeweilige Taster 120 insbesondere bei Betätigung des Notentriegelungsmechanismus 16 der jeweiligen Schachttür 14 betätigt wird, ist der betätigte Taster indikativ dafür, dass sich eine Person im Aufzugschacht 12 befindet oder sich zumindest Zutritt verschaffen möchte. Hierauf kann die Vorrichtung 100 zumindest damit reagieren, dass dies als der wenigstens eine zweite Systemzustand erkannt wird.

Das Verfahren umfasst zudem ein Erzeugen des wenigstens einen Steuerungssignals 112, mittels der Steuerungsschaltung 110, basierend auf der Erkennung, ob wenigstens einer aus der Mehrzahl von Tastern 120 betätigt wird. Dies erfolgt in Abhängigkeit des momentanen Systemzustands des Aufzugssystems 10, der ausgewählt ist aus dem ersten Systemzustand, der einem Normalbetrieb des Aufzugsystems 10 entspricht, und dem wenigstens einen zweiten Systemzustand, der eine "Person im Aufzugschacht" anzeigt.

Wie oben erwähnt, kann das wenigstens eine Steuerungssignal 112 für eine oder mehrere Steuerungsaufgaben innerhalb des Aufzugsystems 10 verwendet werden. Das wenigstens eine Steuerungssignal 112 kann ein oder mehrere Signale umfassen. Die mehreren Signale können einem gleichen Zweck oder unterschiedlichen Zwecken dienen. Beispielsweise kann das wenigstens eine Steuerungssignal 112 dazu dienen, d.h. dazu eingerichtet sein, anzuzeigen, dass die Öffner-Kette an wenigstens einer Stelle unterbrochen ist, d.h. wenigstens einer aus der Mehrzahl von Tastern 120 betätigt wurde oder ist. Weiter beispielsweise kann das wenigstens eine Steuerungssignal 112 dazu dienen, d.h. dazu eingerichtet sein, das Aufzugschachtlicht einzuschalten und/oder auszuschalten. Dabei kann das Aufzugschachtlicht dazu dienen, d.h. dazu eingerichtet sein, den momentanen Systemzustand, d.h. den ersten Systemzustand oder den wenigstens einen zweiten Systemzustand, anzuzeigen. Weiter beispielsweise kann das wenigstens eine Steuerungssignal 112 dazu dienen, d.h. dazu eingerichtet sein, die Aufzugsteuerung des Aufzugsystems 10 zu steuern. Weiter beispielsweise kann das wenigstens eine Steuerungssignal 112 dazu dienen, d.h. dazu eingerichtet sein, zu steuern, wenigstens einen Schutzraum vorzuhalten oder zu schaffen. Weiter beispielsweise kann das wenigstens eine Steuerungssignal 112 dazu dienen, d.h. dazu eingerichtet sein, die akustische Bypass-Warneinrichtung einzuschalten und/oder auszuschalten, um ein akustisches Warnsignal auszugeben, z.B. wenn sich eine Person im Aufzugschacht befindet. Darüber hinaus kann das wenigstens eine Steuerungssignal auch anderen oder weiteren Steuerungsaufgaben innerhalb des Aufzugsystems 10 dienen.

Die oben beschriebenen Aspekte, Ausgestaltungen, Varianten und Beispiele können selbstverständlich kombiniert werden, ohne dass dies explizit beschrieben ist. Jede der beschriebenen Weiterbildungen und jedes Beispiel sind somit optional zu jedem der Aspekte, Ausgestaltungen, Varianten und Beispielen oder bereits Kombinationen davon zu sehen. Die vorliegende Offenbarung ist somit nicht auf die einzelnen Ausgestaltungen und Ausgestaltungsvarianten in der beschriebenen Reihenfolge oder einer bestimmten Kombination der Aspekte und Ausgestaltungsvarianten beschränkt.

### Liste der verwendeten Bezugszeichen:

- 10: Aufzugsystem
- 12: Aufzugschacht
- 14: Schachttür
- 16: Notentriegelungsmechanismus
- 18: Schutzraumeinrichtung
- 100: Vorrichtung
- 110: Steuerungsschaltung
- 112: Steuerungssignal
- 120: Taster
- 130: Stromquelle/Spannungsversorgung

## Patentansprüche

1. Vorrichtung (100) zur Überwachung eines Aufzugschachtes (12) mit einer Mehrzahl von notentriegelbaren Schachttüren (14) eines Aufzugsystems (10) auf Zutritt durch wenigstens eine Person, wobei die Vorrichtung (100) aufweist:
eine Mehrzahl von elektrischen Tastern (120), die an der Mehrzahl von Schachttüren (12) verteilt anordenbar oder angeordnet sind und dazu eingerichtet sind, bei Betätigung eines Notentriegelungsmechanismus (16) der jeweiligen Schachttür (12) betätigt zu werden, wobei jeweilige elektrische Öffnerkontakte der Mehrzahl von Tastern (120) in Reihe geschaltet sind, und
eine Steuerungsschaltung (110), die mit der Mehrzahl von Tastern (120) elektrisch gekoppelt und dazu eingerichtet ist, zu erkennen, ob alle aus der Mehrzahl von Tastern (120) unbetätigt sind oder ob wenigstens einer aus der Mehrzahl von Tastern (120) betätigt ist, und darauf basierend, in Abhängigkeit eines Systemzustands des Aufzugssystems (10), der ausgewählt ist aus einem ersten Systemzustand, der einem Normalbetrieb des Aufzugsystems (10) bei unbetätigten Tastern (120) entspricht, und wenigstens einem zweiten Systemzustand, der bei wenigstens einem betätigten Taster (120) eine "Person im Aufzugschacht" anzeigt, wenigstens ein Steuerungssignal (112) zum Steuern des Aufzugsystems (10) zu erzeugen, welches Steuerungssignal (112) dazu dient, im zweiten Systemzustand das Aufzugsystem (10) oder eine Schutzraumeinrichtung (18) davon anzuweisen, einen physischen Schutzraum für wenigstens eine Person in dem Aufzugschacht (12) zu schaffen.

2. Vorrichtung (100) nach Anspruch 1, wobei das wenigstens eine Steuerungssignal (112) dazu eingerichtet ist, entweder den Normalbetrieb oder die "Person im Aufzugschacht" als Systemzustand anzuzeigen.

3. Vorrichtung (100) nach Anspruch 1 oder 2, wobei die Steuerungsschaltung (110) dazu eingerichtet ist, mittels des wenigstens einen Steuerungssignals (112) einen jeweiligen Wechsel zwischen dem ersten Systemzustand und dem wenigstens einen zweiten Systemzustand zu steuern.

4. Vorrichtung (100) nach einem der vorhergehenden Ansprüche, wobei die Steuerungsschaltung (110) dazu eingerichtet ist, bei Erkennung des Öffnens von wenigstens einem aus der Mehrzahl von Tastern (120) während des ersten Systemzustands, mittels des wenigstens einen Steuerungssignals (112) einen Wechsel von dem ersten Systemzustand in den wenigstens einen zweiten Systemzustand zu steuern und/oder den wenigstens einen zweiten Systemzustand anzuzeigen.

5. Vorrichtung (100) nach einem der vorhergehenden Ansprüche, wobei die Schutzraumeinrichtung (18) mit wenigstens einem Sensor ausgestattet ist, der den Zustand der Schutzraumeinrichtung (18) überwacht, und wobei die Steuerungsschaltung (110) dazu eingerichtet ist, eine Bewegung des Aufzugsystems (10) nur dann zuzulassen, wenn die Schutzraumeinrichtung (18) sich in einer Schutzposition befindet und dies durch den Sensor bestätigt ist.

6. Vorrichtung (100) nach einem der vorhergehenden Ansprüche, wobei die Steuerungsschaltung (110) dazu eingerichtet ist, eine Anzahl von Eingangssignalen von dem Aufzugsystem (10) zu empfangen, die indikativ sind für die folgenden Bedingungen:
ob alle Schachttüren (14) geschlossen und verriegelt sind,
ob nicht wenigstens ein Notbremsschalter des Aufzugsystems (10) aktiv sind,
ob nicht wenigstens eine Inspektionssteuerung des Aufzugsystems (10) aktiv ist,
ob nicht wenigstens ein Bypass-Schalter des Aufzugssystems (10) aktiv ist, und
ob nicht ein Aufzugfahrkorb des Aufzugsystems (10) momentan fährt, und
wobei
die Steuerungsschaltung (110) dazu eingerichtet ist, in dem wenigstens einen zweiten Systemzustand, wenn die vorstehenden Bedingungen erfüllt sind, mittels des wenigstens einen Steuerungssignals (112) eine akustische Bypass-Warneinrichtung, die im Aufzugschacht anordenbar oder angeordnet ist, dazu anzuweisen, ein erstes akustisches Warnsignal auszugeben.

7. Vorrichtung (100) nach Anspruch 6, wobei die Steuerungsschaltung (110) dazu eingerichtet ist, bei Erkennung eines Wiederschließens des wenigstens einen aus der Mehrzahl von Tastern (120) oder bei Wegfall von wenigstens einer der vorstehenden Bedingungen während einer vordefinierten Zeitdauer, mittels des wenigstens einen Steuerungssignals (112) die akustische Bypass-Warneinrichtung dazu anzuweisen, das erste akustische Warnsignal wieder abzustellen, und den wenigstens einen zweiten Systemzustand beizubehalten.

8. Vorrichtung (100) nach Anspruch 7, wobei die Steuerungsschaltung (110) dazu eingerichtet ist, bei Erkennung, dass der wenigstens eine aus der Mehrzahl von Tastern (120) bis zum Ablauf einer vordefinierten Zeitdauer weiterhin geöffnet ist, mittels des wenigstens einen Steuerungssignals (112) die akustische Bypass-Warneinrichtung dazu anzuweisen, ein zweites akustisches Warnsignal auszugeben, das sich von dem ersten akustischen Warnsignal unterscheidet, und den wenigstens einen zweiten Systemzustand beizubehalten.

9. Vorrichtung (100) nach einem der Ansprüche 7 bis 9, wobei die Steuerungsschaltung (110) dazu eingerichtet ist, bei Erkennung eines Wiederschließens des wenigstens einen aus der Mehrzahl von Tastern (120) unter gleichzeitiger Erfüllung der vorstehenden Bedingungen nach Ablauf einer vordefinierten Zeitdauer, mittels des wenigstens einen Steuerungssignals (112) die akustische Bypass-Warneinrichtung dazu anzuweisen, das erste akustische Warnsignal wieder abzustellen, und in den ersten Systemzustand zu wechseln.

10. Vorrichtung (100) nach einem der vorhergehenden Ansprüche, wobei die Steuerungsschaltung (110) in Bezug auf die elektrische Kopplung mit der Mehrzahl von elektrischen Tastern (120) zweikanalig ausgeführt ist, und ein erster Kanal dazu eingerichtet ist, einen Zutritt durch die wenigstens eine Person zu einer Aufzugschachtgrube zu erkennen, und ein zweiter Kanal dazu eingerichtet ist, einen Zutritt durch wenigstens eine Person zu einem Aufzugschachtkopf zu erkennen.

11. Vorrichtung (100) nach einem der vorhergehenden Ansprüche, wobei die Steuerungsschaltung (110) dazu eingerichtet ist, mittels des wenigstens einen Steuerungssignals (112) wenigstens ein in dem Aufzugschacht (12) angeordnetes Aufzugschachtlicht in Abhängigkeit des Systemzustands wahlweise einzuschalten und auszuschalten.

12. Vorrichtung (100) nach einem der vorhergehenden Ansprüche, wobei die Vorrichtung (100) eine Notstromversorgung aufweist, die dazu eingerichtet ist, die Vorrichtung mit Betriebsspannung zu versorgen, und die Vorrichtung nach Anlegen oder Wiederanlegen der Betriebsspannung standardmäßig einen Wechsel in den zweiten Systemzustand steuert.

13. Vorrichtung (100) nach einem der vorhergehenden Ansprüche, wobei die Schutzraumeinrichtung (18) ausgewählt ist aus:
einem an einem Aufzugfahrkorbdach angeordneten, zwischen einer Ruheposition und einer Arbeitsposition bewegbaren Fahrkorbdachgeländer,
einer in der Aufzugschachtgrube angeordneten, zwischen einer eingefahrenen und einer ausgefahrenen Position beweglichen Grubenstütze,
einer teleskopierbaren oder schwenkbaren Schutzwand,
einer beweglichen Plattform oder Barriere,
einer automatisch verriegelbaren Tür oder Luke,
einer ausfahrbaren oder aufblasbaren Polsterung, und
einer elektrisch oder pneumatisch betätigten Schutzhaube.

14. Aufzugsystem (10), aufweisend:
einen Aufzugschacht (12) mit einer Mehrzahl von Schachttüren (14), die jeweils einen Notentriegelungsmechanismus (16) aufweisen, und
eine Vorrichtung (100) nach einem der vorhergehenden Ansprüche.

15. Verfahren zum Überwachen eines Aufzugschachtes (12) mit einer Mehrzahl von notentriegelbaren Schachttüren (14) eines Aufzugsystems (10) auf Zutritt durch wenigstens eine Person, wobei das Verfahren umfasst:
Detektieren, mittels einer Steuerungsschaltung (110), von einer Mehrzahl von elektrischen Tastern (120), die an der Mehrzahl von Schachttüren (12) verteilt angeordnet sind und dazu eingerichtet sind, bei Betätigung eines Notentriegelungsmechanismus (16) der jeweiligen Schachttür (12) als Öffner betätigt zu werden, wobei jeweilige elektrische Öffnerkontakte der Mehrzahl von Tastern (120) in Reihe geschaltet sind, auf eine Betätigung von wenigstens einem aus der Mehrzahl von Tastern (120), und
Erzeugen, mittels der Steuerungsschaltung (110), basierend auf der Erkennung, ob wenigstens einer aus der Mehrzahl von Tastern (120) betätigt wird, in Abhängigkeit eines Systemzustands des Aufzugssystems (10), der ausgewählt ist aus einem ersten Systemzustand, der einem Normalbetrieb des Aufzugsystems (10) entspricht, und einem zweiten Systemzustand, der eine "Person im Aufzugschacht" anzeigt, von wenigstens einem Steuerungssignal (112) zum Steuern des Aufzugsystems (10), welches Steuerungssignal (112) dazu dient, im zweiten Systemzustand das Aufzugsystem (10) oder eine Schutzraumeinrichtung (18) davon anzuweisen, einen physischen Schutzraum für Personen in dem Aufzugschacht zu schaffen.
